# EUROPÄISCHE PATENTSCHRIFT

(11) **EP 1 273 322 B1**
(45) Veröffentlichungstag und Bekanntmachung des Hinweises auf die Patenterteilung: **09.06.2010**
(21) Anmeldenummer: 02011020.1
(22) Anmeldetag: 17.05.2002
(51) Int. Cl.: A62C 35/58

(54) **Verfahren zur Projektierung einer stationären Feuerlöschanlage**
Method for configuring a stationary fire-extinguishing apparatus installation
Procédé d'étude d'une installation d'extinction d'incendie fixe

(30) Priorität: 07.07.2001 DE 10133115
(43) Veröffentlichungstag der Anmeldung: 08.01.2003
(73) Patentinhaber: TOTAL WALTHER GmbH, Feuerschutz und Sicherheit, 51069 Köln (DE)
(72) Erfinder: Lüders, Bruno, 50129 Bergheim (DE)
(74) Vertreter: von Kreisler Selting Werner

(56) Entgegenhaltungen:
- EP-A2- 0 841 535
- WO-A-00/61235
- DE-A- 19 858 877
- US-A- 6 076 608
- US-A- 6 131 077

## Beschreibung

Die Erfindung betrifft ein Verfahren zur Projektierung einer stationären Feuerlöschanlage und insbesondere ein Verfahren, das die Konzipierung und Gestaltung der Feuerlöschanlage wesentlich vereinfacht und den hierfür erforderlichen zeitlichen und personellen Aufwand reduziert.

Unter einer stationären Feuerlöschanlage wird eine mit Wasser betriebene Feuerlöschanlage bezeichnet, z. B. eine Sprinkleranlage sowie auch eine mit einem Löschgas betriebene Feuerlöschanlage. In jedem Fall hat eine stationäre Feuerlöschanlage ein fest installiertes Löschleitungsnetz, das mit einer Löschmittelquelle verbunden ist und Löschdüsen aufweist, durch die im Brandfall das Löschmittel austritt.

Bisher gestaltet sich der Ablauf einer technischen Projektabwicklung bei der Planung einer stationären Feuerlöschanlage so, dass der Raum bzw. das Gebäude, in dem die Feuerlöschanlage installiert werden soll, vermessen wird und dann eine manuelle Grobplanung der Feuerlöschanlage erfolgt. In dieser Phase liegt noch keine hydraulische Berechnung und Materialauswertung vor. Die eigentliche Projektierung beginnt erst mit der Auftragserteilung. Dieses übliche zweistufige Auslegungsverfahren ist zeitaufwendig, wegen der hohen Personalkosten teuer und es bewirkt Planungsunsicherheit, weil der erforderliche Aufwand erst kurz vor der Realisierung feststeht und somit Engpässe bei der Materialplanung und Materialbeschaffung auftreten können.

In US-A-6,131,077 ist ein Verfahren zur Projektierung einer stationären Feuerlöschanlage beschrieben, das davon ausgeht, dass in einem Computer ein Raumplan des betreffenden Gebäudes vorhanden ist. Anhand von Normen, wie der in den USA geltenden NFPA-Norm der Feuerversicherer, erfolgt die Auslegung der Feuerlöschanlage einschließlich der Position der Sprinkler und der zu den Sprinklern führenden Leitungen unter Umgehung tragender Wände oder anderer nicht zu durchdringender Elemente durch den Computer. Die Gebäudeparameter werden in den Computer manuell eingegeben. Dieser erstellt auch eine Liste der für die Feuerlöschanlage benötigten Komponenten.

In EP 0 841 535 A2 ist ein Verfahren zur Flächen- und Raumvermessung beschrieben, bei welchem eine Entfernungsmesseinrichtung in einem Raum aufgestellt wird, die die Entfernung zu Raumeckpunkten und/oder Flächeneckpunkten mittels eines Laserstrahls ermittelt und eine maßstabsgerechte Zeichnung des Raumes erstellt. Damit kann eine berührungslose Vermessung von Räumen vorgenommen werden.

Der Erfindung liegt die Aufgabe zugrunde, ein Verfahren zur Projektierung einer stationären Feuerlöschanlage anzugeben, das den Planungs- und Auslegungsaufwand wesentlich reduziert und in kürzester Zeit einen Plan der Feuerlöschanlage mit den für die Planung erforderlichen Einzelheiten und den benötigten Komponenten liefert.

Die Lösung dieser Aufgabe erfolgt erfindungsgemäß mit den im Patentanspruch 1 angegebenen Merkmalen. Das Verfahren zur Projektierung einer stationären Feuerlöschanlage erfolgt mit den folgenden Schritten:
a) Vermessen eines Raumes mit einer Entfernungsmesseinrichtung, die in dem Raum aufgestellt wird und die Entfernung von Wänden in unterschiedlichen Raumrichtungen berührungslos ermittelt,
b) Erstellen eines virtuellen 3D-Modells des Raumes in einem Computer,
c) Definieren eines Löschbereichs an dem 3D-Modell durch den Benutzer,
d) Festlegen mindestens eines Auslegungskriteriums für die Feuerlöschanlage,
e) Errechnen der benötigten Löschmittelmenge anhand der Fläche, Form und des Volumens des zu schützenden Bereichs,
f) Festlegen eines Startpunktes einer Löschleitung,
g) Bestimmen der Orte von Löschdüsen anhand der errechneten Löschmittelmenge durch den Computer,
h) automatische, nach Auslegungskriterien durchgeführte Konstruktion der Löschleitung innerhalb des 3D-Modells zur Erstellung des dreidimensionalen Modells der Löschleitung,
i) Erstellen einer Liste der für die Feuerlöschanlage benötigten Komponenten entsprechend dem Plan durch den Computer.

Diese Schritte müssen nicht notwendigerweise in der angegebenen Reihenfolge auftreten. Insbesondere kann die Reihenfolge der Schritte f) und g) vertauscht werden.

Das erfindungsgemäße Verfahren ermöglicht es, ausgehend von den örtlichen Gegebenheiten, die durch die Entfernungsmesseinrichtung berührungslos automatisch ermittelt werden, eine Feuerlöschanlage zu planen, wobei durch den Nutzer lediglich die Randbedingungen festgelegt werden, nämlich die Auslegungskriterien. Ein mögliches Auslegungskriterium besteht darin, dass die Löschleitung in einem bestimmten Abstand von der Raumwand und der Raumdecke verlegt werden soll. Ein anderes Auslegungskriterium sieht vor, dass die Löschleitung auf dem kürzesten Weg zwischen Startpunkt und Zielpunkt verlegt werden soll. Ein weiteres Auslegungskriterium sieht vor, dass die Löschleitung derart verlegt werden soll, dass sie mit einem Mindestmaß an Fittingen auskommt. Fittinge sind T-Stücke und Winkel der Rohrleitungen.

Auf diese Weise kann durch Abgleich mit dem Computer des Materiallagers festgestellt werden, ob die entsprechenden Komponenten im Materiallager vorrätig sind und ggf. können diese Komponenten auch bereits aus dem Lager entnommen oder reserviert werden.

Der gesamte Verfahrensablauf erfolgt automatisch mit Hilfe der Entfernungsmesseinrichtung und des Computers, wobei der Benutzer lediglich Randbedingungen eingibt, wie Auslegungskriterien und Startpunkt der Löschleitung.

Das Programm ermittelt die Fläche, Form und das Volumen des zu schützenden Bereichs und berechnet die benötigte Löschmittelmenge. Anhand der errechneten Löschmittelmenge werden vom Computer die Löschdüsen im Raum platziert.

Ein besonderer Vorteil besteht darin, dass der Raum, so wie er ist, von der Entfernungsmesseinrichtung vermessen wird. Etwaige Abweichungen des tatsächlichen Raumes von dem ursprünglich geplanten Raum (in Folge von Ungenauigkeiten oder späteren Änderungen) werden berücksichtigt. Es werden auch Einbauten, Deckenbalken, Störkanten und andere ursprünglich vielleicht geplanten Elemente vermessen und bei der automatischen Leitungsplanung berücksichtigt.

Durch den Einsatz des erfindungsgemäßen Verfahrens kann der gesamte Ablauf der technischen Projektabwicklungen schon während der Angebotsphase durchgeführt werden, so dass in dieser Phase ein Ergebnis vorliegt, welches dem späteren Produkt sehr nahe kommt. Ferner liegt das Ergebnis in kürzester Zeit vor, nämlich bereits wenige Minuten nach der Inbetriebnahme der Entfernungsmesseinrichtung. Bisher vergingen bis zur Erzielung eines vergleichbaren Ergebnisses Wochen und Monate.

Die Erfindung erlaubt auch die Planung einer Feuerlöschanlage in einem Gebäude oder Gebäudekomplex, wobei die virtuellen 3D-Modelle mehrerer Räume miteinander in eine räumliche Beziehung gebracht werden. Auf diese Weise wird ein 3D-Modell eines Gebäudes oder Gebäudekomplexes erstellt und die Feuerlöschanlage wird über mehrere Räume geplant, wobei die Löschleitung durch vorgegebene Öffnungen der Raumwände hindurchgeführt werden.

Neben der Ermittlung der für die Feuerlöschanlage erforderlichen Komponenten, ermöglicht die Erfindung bereits auch eine hydraulische oder gastechnische Auslegung der Feuerlöschanlage anhand der ermittelten Löschmittelmenge.

Im Folgenden werden unter Bezugnahme auf die Zeichnungen Ausführungsbeispiele der Erfindung näher erläutert.

Es zeigen:
- Fig. 1: einen Grundriss eines Teils eines Gebäudes in dem eine Feuerlöschanlage zu installieren ist,
- Fig. 2: eine schematische perspektivische Darstellung der Entfernungsmesseinrichtung, die nacheinander in den verschiedenen Räumen aufgestellt wird,
- Fig. 3: eine schematische Darstellung des Prinzips der Wandvermessung mit der Entfernungsmesseinrichtung,
- Fig. 4: ein Computerbild einer automatisch geplanten Feuerlöschanlage unter Zugrundelegung eines bestimmten Löschbereichs, und
- Fig. 5: ein ähnliches Computerbild wie in Fig. 4 unter Zugrundelegung eines anderen Löschbereichs.

In Fig. 1 ist der Grundriss eines Gebäudes 10 dargestellt, dass in drei Räume R1, R2 und R3 unterteilt ist. In den Raum R1 soll später eine Löschmittelquelle aufgestellt werden, beispielsweise eine Batterie aus Gasflaschen, die Löschgas enthalten. Der Raum R2 ist bei diesem Ausführungsbeispiel ein Flur, der hier nicht als Löschbereich in Betracht kommt. Der Raum R3 ist ein Raum, in dem später ein Löschbereich 11 definiert wird. Dieser Raum ist beispielsweise ein Lager mit brennbarem Gut, ein Maschinenraum o. dgl.

In jedem der Räume R1, R2 und R3 wird die in Fig. 2 dargestellte Entfernungsmesseinrichtung 12 nacheinander positioniert, und zwar an der Position P1 im Raum R1, an der Position P2 im Raum R2 und an der Position P3 im Raum R3. In jeder dieser Positionen tastet die Entfernungsmesseinrichtung die Raumwände W ab, um so ein virtuelles dreidimensionales Bild des Raumes zu erhalten. Die dreidimensionalen Bilder der Räume R1, R2 und R3 werden unter Berücksichtigung der realen Zuordnung dieser Räume zueinander so kombiniert, dass in einem Computer ein realistisches 3D-Modell der gesamten Raumgruppe gespeichert wird, einschließlich der die Räume verbindenden Öffnungen 13 bzw. Türen.

Die Entfernungsmesseinrichtung 12 nach Fig. 2 weist ein Stativ 14 auf, das eine Grundplatte 15 mit drei Lagerböcken 16 trägt. Die Lagerböcke 16 sind im Innern eines um eine vertikale Achse drehbaren Tragringes 17 angeordnet. Dieser Tragring 17 wird von einem Stellmotor 30 gedreht. Der Stellmotor 30 ist ein gesteuerter Präzisionsmotor, beispielsweise ein Schrittmotor, der den Tragring 17 in exakt definierten Inkrementen drehen kann. Auf dem Tragring 17 sind zwei Säulen 18 befestigt, zwischen denen eine drehbare horizontale Achse 19 verläuft. An der einen Säule 18 ist ein Stellmotor 20 zum gesteuerten Drehen der Achse 19 befestigt. Die Achse 19 trägt ein Entfernungsmessgerät 21, das einen Laserstrahl 22 aussendet und eine Reflektion des Laserstrahls wieder empfängt. Derartige Entfernungsmessgeräte sind bekannt und beispielsweise unter dem Markennamen "DISTO *classic*" im Handel erhältlich. Das Entfernungsmessgerät ist durch den Stellmotor 30 um eine vertikale Achse herum drehbar und durch den Stellmotor 20 um eine horizontale Achse. Der Laserstrahl 22 verläuft rechtwinklig zu der horizontalen Achse. Durch Aktivierung des Stellmotors 20 wird der Laserstrahl 22 in einer vertikalen Ebene verstellt. Durch Aktivierung des Stellmotors 30 wird der Laserstrahl horizontal bewegt.

Die Stellmotoren 30 und 20 sowie das Entfernungsmessgerät 21 werden von einem Steuergerät 23 gesteuert, welches mit einem Computer 24 kommuniziert. Das Steuergerät bewirkt die Einstellung des Entfernungsmessgeräts 21 auf die gewünschte Messrichtung und es bewirkt auch die Aktivierung des Entfernungsmessgeräts. Das Entfernungsmessgerät liefert die Entfernungsdaten an das Steuergerät 23. Das Steuergerät 23 übermittelt die Entfernungsdaten, zusammen mit den zugehörigen Richtungsdaten an den Computer 24 und dieser erstellt daraufhin ein virtuelles 3D-Modell des betreffenden Raumes.

Fig. 3 zeigt das Funktionsprinzip der Entfernungsmesseinrichtung 12, die an der Position P im Innern eines Raumes R aufgestellt ist, welcher durch Wände W begrenzt ist. Die räumliche Position P der Entfernungsmesseinrichtung ergibt den Nullpunkt für die Messung und für die Auswertung. Vom Computer wird dem Steuergerät 23 mitgeteilt, in welchen Winkelstellungen gemessen werden soll. In Fig. 3 sind in der 0°-Richtung die Ebenen des Laserstrahls 22 für die 1. Messung, 2. Messung und 3. Messung dargestellt, wobei bei der ersten Messung die Messrichtung horizontal ist. Bei den folgenden Messungen verändert sich der Höhenwinkel um jeweils 10°. Danach erfolgt eine horizontale Verschwenkung um 10° aus der 0°-Richtung und es werden in der zweiten Richtung ebenfalls mehrere Messungen bei unterschiedlichen Höhenwinkeln durchgeführt. Für eine Erstellung eines 3D-Modells im Computer benötigt man pro ebener Wand mindestens drei Messpunkte. Die Wertgenauigkeit steigt mit der Anzahl der gemessenen Punkte. Das gespeicherte 3D-Modell umfasst alle Einzelheiten, also auch im Raum befindliche Einbauten und Hindernisse, einschließlich ihrer Höhenangaben.

Fig. 4 zeigt eine Bildschirmoberfläche 25 eines Computers, der das 3D-Modell der in Fig. 1 dargestellten Raumgruppe gespeichert enthält. Zunächst wird auf dem Bildschirm der Löschbereich 11 vom Benutzer per Mausklick definiert. Dieser Löschbereich erstreckt sich bei dem vorliegenden Beispiel nur in dem Raum R3 und erfasst nahezu den gesamten Raum, mit Ausnahme der wandnahen Bereiche. Ferner wird vom Benutzer per Mausklick ein Startpunkt 26 definiert, der die Position der Löschmittelquelle angibt, die hier im Raum R1 installiert werden soll.

Der Computer errechnet daraufhin zunächst anhand des Volumens des Löschbereichs 11 die erforderliche Löschmittelmenge und die Querschnitte der Löschleitungen. Er bestimmt ferner die Art der Löschdüsen 27. Dann errechnet der Computer den Verlauf der Löschleitung 28 nach wählbaren Auslegungskriterien. Ein Auslegungskriterium lautet beispielsweise "Wandbefestigung" für solche Stellen, an denen Wandbefestigung möglich ist. Ferner gehört dazu auch der Wandabstand. Ein weiteres Auslegungskriterium besteht darin, dass die Löschleitung 28 durch vorhandene Öffnungen 13 hindurchführen muss.

Unter Berücksichtigung dieser Auslegungskriterien erstellt der Computer einen Plan der Löschleitung 28, die vom Startpunkt 26 zu den einzelnen Löschdüsen 27 führt, die über den Löschbereich 11 verteilt sind. Die Löschleitung 28 verzweigt sich bei dem vorliegenden Ausführungsbeispiel in zwei Zweigleitungen 28a und 28b.

Auf dem Bildschirm erscheint unter der Rubrik "Material" die gesamte Rohrlänge, die Anzahl der Bögen, die Anzahl der T-Stücke, die Anzahl der Wandbefestigungseinrichtungen und die Anzahl der Deckenbefestigungseinrichtungen. Außerdem werden für den Hauptteil der Löschleitung 28, der mit dem Durchmesser DN40 ausgeführt werden soll, die erforderlichen Rohrabschnitte angezeigt. Für die Zweigleitungen 28a, 28b, die mit dem Durchmesser DN25 ausgeführt werden sollen, werden ebenfalls die erforderlichen Rohrlängen angezeigt. Dabei wird bereits berücksichtigt, dass bestimmte Rohrlängen serienmäßig verfügbar sind (z. B. bei DN25: 6000 mm). Dann werden die noch hinzukommenden Rohrlängen hinzugenommen.

Fig. 5 zeigt ein anderes Beispiel einer Bildschirmoberfläche 25a unter Zugrundelegung derselben Raumgruppe R1, R2, R3, jedoch mit einem veränderten Löschbereich 11a. Man erkennt, dass hierbei die Löschdüsen 27 in anderer Konfiguration angeordnet werden, und dass demgemäss auch die Löschleitung 28 und deren Zweigleitungen 28a und 28b vom Computer einen anderen Verlauf erhalten, als bei dem ersten Ausführungsbeispiel. Schließlich ändern sich auch die Anzahlen der verschiedenen Komponenten und Rohrstücke, die benötigt werden.

## Patentansprüche

1. Verfahren zur Projektierung einer stationären Feuerlöschanlage, mit folgenden Schritten:
a) Vermessen eines Raumes (R) mit einer Entfernungsmesseinrichtung (12), die im Raum aufgestellt wird und die Entfernung von Wänden (W) in unterschiedlichen Raumrichtungen berührungslos ermittelt,
b) Erstellen eines virtuellen 3D-Modells des Raumes in einem Computer,
c) Definieren eines Löschbereichs (11, 11a) an dem 3D-Modell durch den Benutzer,
d) Festlegen mindestens eines Auslegungskriteriums für die Feuerlöschanlage,
e) Errechnen der benötigten Löschmittelmenge anhand der Fläche, Form und des Volumens des zu schützenden Bereichs,
f) Festlegen eines Startpunktes einer Löschleitung,
g) Bestimmen der Orte von Löschdüsen anhand der errechneten Löschmittelmenge durch den Computer,
h) automatische, nach Auslegungskriterien durchgeführte Konstruktion der Löschleitung innerhalb des 3D-Modells zur Erstellung des dreidimensionalen Modells der Löschleitung,
i) Erstellen einer Liste der für die Feuerlöschanlage benötigten Komponenten entsprechend dem Plan durch den Computer.

2. Verfahren nach Anspruch 1, **dadurch gekennzeichnet, dass** im Schritt h) die Weite der Rohre entsprechend der Anzahl der nachgeordneten Löschdüsen, und ggf. entsprechend der Menge des benötigten Löschmittels, bestimmt wird.

3. Verfahren nach Anspruch 1 oder 2, **dadurch gekennzeichnet, dass** virtuelle 3D-Modelle mehrerer Räume unter Benutzung der Entfernungsmesseinrichtung erstellt und miteinander in eine räumliche Beziehung gebracht werden, und dass der Plan der Feuerlöschanlage über mehrere Räume erstreckt wird, wobei die Löschleitungen (28) durch vorgegebene Öffnungen (13) der Raumwände hindurchgeführt werden.

4. Verfahren nach einem der Ansprüche 1 - 3, **dadurch gekennzeichnet, dass** im Schritt a) die Entfernungsmesseinrichtung (12) sukzessive auf unterschiedliche Raumrichtungen eingestellt wird, und in jeder dieser Raumrichtungen die Entfernung einer Raumwand (W) misst, und dass aus den Messwerten die Raumkontur bestimmt wird.

5. Verfahren nach Anspruch 2, **dadurch gekennzeichnet, dass** Grundfläche und Volumen des Löschbereichs (11, 11a) ermittelt und daraus die Menge des benötigten Löschmittels bestimmt wird.

## Claims

1. Method for configuring a stationary fire-extinguishing installation, comprising the following steps:
a) measuring a room (R) by using a distance measuring means (12) set up in said room and detecting in a contactless manner the distance of walls (W) in different spatial directions,
b) establishing a virtual three-dimensional model of the room in a computer,
c) defining a fire-extinguishing zone (11, 11a) in the 3D model by the user,
d) fixing at least one design criterion for the fire-extinguishing installation,
e) calculating the required quantity of fire-extinguishing agent from the surface area, the shape and the volume of the zone to be protected,
f) fixing a starting point of a fire-extinguishing conduit,
g) determining the positions of fire-extinguishing nozzles by the computer on the basis of the quantity of fire-extinguishing agent calculated,
h) designing, in an automatic manner and according to design criteria, the fire-extinguishing conduit within the 3D model in order to establish a three-dimensional model of the fire-extinguishing conduit,
i) establishing, by the computer, a list of the components required for the fire-extinguishing installation according to the plan.

2. The method of claim 1, **characterized in that** in step h) the width of the pipes is determined according to the number of the downstream fire-extinguishing nozzles and, possibly, according to the required quantity of the fire-extinguishing agent.

3. The method of claim 1 or 2, **characterized in that** virtual 3D models of a plurality of rooms are established using the distance measuring means and a spatial relationship between them is formed, and **in that** the plan of the fire-extinguishing installation is extended over a plurality of rooms, the fire-extinguishing conduits (28) being directed through predetermined openings (13) in the walls of the rooms.

4. The method of one of claims 1-3, **characterized in that** in step a) the distance measuring means (12) is successively adjusted to different spatial directions and measures the distance of a wall (W) of the room in each of these spatial directions, and **in that** the contour of the room is determined from the measured values.

5. The method of claim 2, **characterized in that** the surface area and the volume of the fire-extinguishing zone (11, 11a) are determined and the required quantity of the fire-extinguishing agent is determined therefrom.

## Revendications

1. Procédé d'étude d'une installation d'extinction d'incendie fixe, comprenant les étapes suivantes:
a) le mesurage d'un local (R) au moyen d'un dispositif de mesure de distance (12) mis dans ledit local et détectant sans contact la distance de murs (W) dans des directions spatiales différentes,
b) l'élaboration d'un modèle 3D virtuel du local dans un ordinateur,
c) la définition d'une zone d'extinction (11, 11a) dans le modèle 3D par l'utilisateur,
d) la détermination d'au moins un critère de configuration pour l'installation d'extinction d'incendie,
e) le calcul de la quantité nécessaire d'extincteur sur la base de la surface, la forme et le volume de la zone à protéger,
f) la détermination d'un point de départ d'une conduit d'extinction,
g) la détermination des positions de buses d'extinction par l'ordinateur sur la base de la quantité d'extincteur calculée,
h) la construction, automatique et selon les critères de configuration, de la conduite d'extinction dans le modèle 3D pour élaborer un modèle à trois dimensions de ladite conduit d'extinction,
i) l'établissement, par l'ordinateur, d'une liste des composants nécessaires pour l'installation d'extinction d'incendie selon le plan.

2. Procédé selon la revendication 1, **caractérisé en ce que**, dans l'étape h), la largeur intérieure des tuyaux est déterminée en fonction du nombre de buses d'extinction avales et, en cas échéant, en fonction de la quantité nécessaire d'extincteur.

3. Procédé selon la revendication 1 ou 2, **caractérisé en ce que** l'on établit des modèles 3D virtuels de plusieurs locaux en se servant du dispositif de mesurage de distance et que l'on établit une relation spatiale entre lesdits modèles, et **en ce que** le plan de ladite installation d'extinction d'incendie étendu sur plusieurs locaux, lesdites conduites d'extinction (28) étant passées à travers des ouvertures (13) prédéterminées dans les murs des locaux.

4. Procédé selon l'une quelconque des revendications 1-3, **caractérisé en ce que**, dans l'étape a), le dispositif de mesurage de distance (12) est successivement ajusté à différentes directions spatiales et mesure, dans chacune desdites directions spatiales, la distance d'un mur d'un local (W), et **en ce que** l'on détermine de ces valeurs mesurées le contour dudit local.

5. Procédé selon la revendication 2, **caractérisé en ce que** la surface et le volume de la zone d'extinction (11, 11a) sont déterminés et la quantité d'extincteur nécessaire est calculée sur cette base.
